# EUROPÄISCHE PATENTSCHRIFT

(11) **EP 4 014 001 B1**
(45) Veröffentlichungstag und Bekanntmachung des Hinweises auf die Patenterteilung: **31.12.2025**
(21) Anmeldenummer: 20743072.9
(22) Anmeldetag: 10.07.2020
(51) Int. Cl.: F25J 1/00, F25J 1/02, F25J 3/02

(54) **VERFAHREN ZUR VERARBEITUNG EINES STICKSTOFF UND METHAN ENTHALTENDEN GASGEMISCHS**
METHOD FOR PROCESSING A NITROGEN AND METHANE CONTAINING GAS MIXTURE
PROCÉDÉ DE TRAITEMENT D'UN MÉLANGE GAZEUX CONTENANT DU MÉTHANE ET DE L'AZOTE

(30) Priorität: 13.08.2019 EP 19020469
(43) Veröffentlichungstag der Anmeldung: 22.06.2022
(73) Patentinhaber: Linde GmbH, 82049 Pullach (DE)
(72) Erfinder: GARTHE, Daniel, 82515 Wolfratshausen (DE)
(74) Vertreter: Zahn, Christoph
(86) Internationale Anmeldenummer: PCT/EP2020/025328
(87) Internationale Veröffentlichungsnummer: WO 2021/028068

(56) Entgegenhaltungen:
- EP-A2- 2 484 999
- CN-B- 104 293 404
- US-A1- 2015 308 738
- US-B2- 9 816 754

## Beschreibung

Die vorliegende Erfindung betrifft ein Verfahren zur Verarbeitung eines Stickstoff und Methan enthaltenden Gasgemischs,
- wobei das Gasgemisch unter Verwendung eines Gemischkältemittelkreislaufs zumindest teilweise verflüssigt und in einen Lagertank entspannt wird,
- wobei in dem Lagertank eine gegenüber dem Gasgemisch an Stickstoff abgereicherte und an Methan angereicherte Flüssigphase sowie eine gegenüber dem Gasgemisch an Stickstoff angereicherte und an Methan abgereicherte Dampfphase gebildet wird,
- wobei zumindest ein Teil der Dampfphase verdichtet, zumindest teilweise verflüssigt und einer Tieftemperaturrektifikation unterworfen wird,
- wobei in der Tieftemperaturrektifikation eine an Stickstoff reiche und an Methan arme Kopffraktion und eine an Stickstoff arme und an Methan reiche Sumpfflüssigkeit gebildet werden, und
- wobei das Verflüssigen des Stickstoff und Methan enthaltenden Gasgemischs und das teilweise Verflüssigen der Dampfphase unter Verwendung eines einzigen Gemischkältemittelkreislaufs erfolgen.

Ein gattungsgemäßes Verfahren zur Verarbeitung eines Stickstoff und Methan enthaltenden Gasgemischs ist aus der US-Patentanmeldung 2015/0308738, Figur 2, bekannt. EP2484999 A2 zeigt ein Verfahren zur Verarbeitung eines Stickstoff und Methan enthaltenden Gasgemischs mit den Merkmalen der Präambel von Anspruch 1.

Bei der Erdgasverflüssigung kommen üblicherweise Gemischkältemittel aus unterschiedlichen Kohlenwasserstoffbestandteilen und Stickstoff zum Einsatz. Insbesondere werden ein, zwei oder sogar drei Gemischkältemittelkreisläufe eingesetzt; ferner sind Gemischkältemittelkreisläufe mit Propanvorkühlung bekannt.

Erdgas kann insbesondere mehr als 70, vorzugsweise mehr als 90 mol-% Methan und im verbleibenden Rest Nichtkohlenwasserstoffgase wie Wasser, Stickstoff und Sauergase aufweisen. Auch höhere Kohlenwasserstoffe, insbesondere Ethan, können enthalten sein. Kohlenwasserstoffe mit drei und mehr Kohlenstoffatomen wie Propan, Butan, Pentan usw. sind insbesondere zu weniger als 10 mol-% enthalten. Erdgas weist typischerweise auch Edelgase sowie ggf. Wasserstoff auf.

Vor der Verflüssigung von Erdgas werden Kohlenwasserstoffe mit zumindest drei Kohlenstoffatomen (sogenannte "schwere" Kohlenwasserstoffe, engl. Heavy Hydrocarbons, HHC), Wasser und Sauergase aus dem Erdgas entfernt, um ein Auskondensieren bzw. eine Verfestigung bei der Verflüssigung zu vermeiden. Ein zur Verflüssigung aufbereitetes Erdgas ist daher typischerweise im Wesentlichen frei von Wasser und/oder Kohlendioxid und enthält überwiegend Methan und Stickstoff sowie ggf. Ethan und andere, tiefer als Methan siedende Nichtkohlenwasserstoffe, insbesondere Wasserstoff und Helium. Um ein spezifikationsgerechtes Flüssigerdgas zu erhalten, kann es erforderlich sein, auch den Stickstoff und die anderen Nichtkohlenwasserstoffe zu entfernen.

Wenngleich die vorliegende Erfindung nachfolgend überwiegend unter Bezugnahme auf die Verflüssigung von Erdgas beschrieben wird, eignen sich die vorgeschlagenen Maßnahmen grundsätzlich auch zur Verflüssigung anderer Methan und Stickstoff enthaltender Gasgemische, insbesondere von Gasgemischen, die im Wesentlichen frei von Wasser, Kohlendioxid und arm an Kohlenwasserstoffen mit drei und mehr Kohlenstoffatomen und arm an anderen Komponenten mit höherem Siedepunkt als Methan oder Ethan sind. Ist daher nachfolgend von "Flüssiggas" oder "Flüssigerdgas" bzw. von einem "Gasgemisch" oder von "Erdgas" die Rede, können diese Begriffe synonym verstanden werden. Der nachfolgend verwendete Begriff "Inertkomponenten" umfasse insbesondere Stickstoff, Wasserstoff und Helium.

Unter "arm an" wird hier ein Gehalt von typischerweise weniger als 2 mol-% und unter "im Wesentlichen frei von" ein Gehalt von weniger als 1 mol-ppm bei Wasser und von weniger als 50 mol-ppm bei Kohlendioxid verstanden. Der Gehalt an Stickstoff in einem erfindungsgemäß behandelten Gasgemisch kann insbesondere bei mehr als 1 und bis zu 10 mol-% liegen, wobei der Methangehalt im verbleibenden Rest beispielsweise bei mehr als 80 und bis zu 95 mol-% betragen kann.

Bei der Verflüssigung von Erdgas oder einem entsprechenden anderen Gasgemisch wird dieses unter Verwendung eines Wärmetauschers oder einer anderen Kühlvorrichtung zu Flüssig(erd)gas kondensiert und in einen Flüssig(erd)gas-Lagertank eingespeist. Bei der Einspeisung des Flüssiggases in den Lagertank und bei der Speicherung kommt es zu einer teilweisen Verdampfung, unter anderem durch Wärmeeintrag von außen, wobei die Dampfphase an Komponenten mit niedrigerem Siedepunkt bzw. hohem höherem Dampfdruck als Methan gegenüber der Flüssigphase angereichert und an Komponenten mit hohem höherem Siedepunkt bzw. niedrigerem Dampfdruck als Methan, bspw. an Ethan, abgereichert ist.

Wird die Dampfphase kontinuierlich oder periodisch aus dem Lagertank entnommen, erfolgt somit eine Abreicherung des Flüssiggases an den Komponenten mit niedrigerem Siedepunkt als Methan, insbesondere an Stickstoff. Dadurch wird die Reinheit des Flüssiggases in dem Lagertank erhöht. Eine solche Reinigung kann auch gezielt durch die Verwendung geeigneter Einspeise- und Lagerbedingungen, beispielsweise eine Entspannung oder die Einstellung angepasster Druck- und/oder Temperaturbedingungen, vorgenommen werden.

Die entnommene Dampfphase, die neben den Komponenten mit niedrigerem Siedepunkt als Methan, insbesondere Stickstoff, auch einen hohen Anteil an Methan enthält, kann als Brennstoff zur Bereitstellung der im Prozess benötigten Energie verwendet werden. Eventuell überschüssige Dampfphase kann auch über eine Fackel aus dem Verfahren ausgeschleust werden. Wenn vergleichsweise viel Stickstoff in dem bei der Verflüssigung gebildeten Flüssiggas enthalten ist (bspw. mehr als 1 %), können zusätzliche Maßnahmen zur Verringerung des Stickstoffgehalts in dem Flüssiggas notwendig werden. Der Grund dafür liegt darin, dass man zwar auch in solchen Fällen eine ausreichende Reinheit des Flüssiggases durch Abdampfen erzielen kann, allerdings die Dampfphase nicht ohne weiteres in der erläuterten Weise genutzt werden kann bzw. aus Effizienzgründen genutzt werden sollte oder schlichtweg in zu großer Menge anfällt und viel Methan in diese verloren geht. Daher kann in Fällen derart hoher Stickstoffgehalte beispielsweise das gesamte in der Verflüssigung verarbeitete Gasgemisch oder auch nur die Dampfphase aus dem Lagertank einer fraktionierten Destillation unterworfen werden, um Stickstoff entsprechend abzutrennen, wie dies in der US-Patentanmeldung 2015/0308738 offenbart ist. Das verbleibende Methan kann in die Verflüssigung bzw., sofern es in flüssigem Zustand anfällt, in den Lagertank zurückgeführt werden.

Aufgabe der vorliegenden Erfindung ist es, ein gattungsgemäßes Verfahren zur Verarbeitung eines Stickstoff und Methan enthaltenden Gasgemischs, insbesondere von Erdgas, anzugeben, das gegenüber dem aus der US-Patentanmeldung 2015/0308738 und der Anmeldung EP2484999 A2 bekannten Verfahren eine effizientere Verfahrensweise ermöglicht.

Zur Lösung dieser Aufgabe wird erfindungsgemäß ein gattungsgemäßes Verfahren zur Verarbeitung eines Stickstoff und Methan enthaltenden Gasgemischs vorgeschlagen, das dadurch gekennzeichnet ist, dass
- das Verflüssigen des Stickstoff und Methan enthaltenden Gasgemischs und das teilweise Verflüssigen der Dampfphase in separaten Wärmetauschern erfolgen,

Vorteilhafte Ausgestaltungen des erfindungsgemäßen Verfahrens sind Gegenstand der Unteransprüche sowie der nachfolgenden Beschreibung.

Das erfindungsgemäße Verfahren zur Verarbeitung eines Stickstoff und Methan enthaltenden Gasgemischs ermöglicht nunmehr eine optimale, den jeweiligen Verfahrensbedingungen angepasste Temperaturregelung in den für das Verflüssigen des Stickstoff und Methan enthaltenden Gasgemischs und das teilweise Verflüssigen der Dampfphase vorzusehenden, separaten Wärmetauschern. Des Weiteren ermöglicht das erfindungsgemäße Verfahren die Gewinnung einer Rein-Stickstofffraktion, die einen Stickstoff-Gehalt von wenigstens 99 mol-% aufweist, ohne dass es hierfür, wie dies bei dem Verfahren gemäß der US-Patentanmeldung 2015/0308738 der Fall ist, eines zusätzlichen Verdichters bedarf.

Wie mehrfach erwähnt, kann das in dem erfindungsgemäß vorgeschlagenen Verfahren behandelte Gasgemisch (also das Einsatzgas) insbesondere Erdgas oder ein unter Verwendung von Erdgas gebildetes Gasgemisch sein. Die Bildung des Gasgemischs aus Erdgas kann insbesondere eine Trocknung, eine Entsäuerung und eine Entfernung von Kohlenwasserstoffen mit drei und mehr Kohlenstoffatomen in der eingangs erläuterten und aus dem Stand der Technik bekannten Weise umfassen.

In dem erfindungsgemäßen Verfahren erfolgt die zumindest teilweise Verflüssigung des eingesetzten, Stickstoff und Methan enthaltenden Gasgemischs insbesondere auf einem Druckniveau von 25 bis 90 bar. Der Lagertank wird vorteilhafterweise auf einem Druckniveau von 1 bis 5 bar betrieben. Die Tieftemperaturrektifikation kann insbesondere auf einem Druckniveau von 15 bis 30 bar durchgeführt werden.

Vorteilhafterweise wird in dem Verfahren in dem Gemischkältemittelkreislauf ein Gemischkältemittel in einem Vorlagebehälter bereitgestellt und über eine erste Verdichtungsstufe bzw. Verdichtungseinheit eines Kältemittelverdichters einem Zwischenkühler zugeführt. Das verdichtete Gemischkältemittel wird in dem Zwischenkühler gekühlt und einem ersten Kältemittelabscheider zugeführt. In dem ersten Kältemittelabscheider werden eine erste Kältemittelgasphase und eine erste Kältemittelflüssigphase gebildet. Die erste Kältemittelgasphase wird einer zweiten Verdichtungsstufe bzw. Verdichtungseinheit des Kältemittelverdichters zugeführt, verdichtet und nach einer Kühlung in einem Nachkühler einem zweiten Kältemittelabscheider zugeführt. In dem zweiten Kältemittelabscheider werden eine zweite Kältemittelgasphase und eine zweite Kältemittelflüssigphase gebildet, wobei die zweite Kältemittelflüssigphase zu dem ersten Kältemittelabscheider zurückgeführt wird, und wobei in den separaten, der zumindest teilweisen Verflüssigung des Gasgemisches und der Dampfphase dienenden Wärmetauschern jeweils ein Teilstrom der ersten Kältemittelflüssigphase zusammen mit jeweils einem Teilstrom der zweiten Kältemittelgasphase durch Wärmetausch unterkühlt, entspannt und als Kältemittel für den jeweiligen Wärmetausch verwendet werden. Die Gemische aus der ersten Kältemittelflüssigphase und der zweiten Kältemittelgasphase werden nach dem Wärmetausch in den beiden Wärmetauschern in den Vorlagebehälter zurückgeführt.

Die Verwendung des vorbeschriebenen Kältegemischkreislaufs für die zumindest teilweise Verflüssigung des Stickstoff und Methan enthaltenden Gasgemischs und das teilweise Verflüssigen der Dampfphase in separaten Wärmetauschern ermöglicht durch die unterschiedliche Mischung der ersten Kältemittelflüssigphase und der zweiten Kältemittelgasphase für die separaten Wärmetauscher eine flexible Anpassung der Kältemittelzusammensetzung und erleichtert dadurch die unabhängige Einstellung der Prozesstemperaturen in den separaten Wärmetauschern.

Das Gemischkältemittel kann insbesondere zu einem Anteil von über 95 % aus den Komponenten Stickstoff, Methan, Ethan und/oder Ethylen, Propan, Butan und Pentan sowie deren Isomeren bestehen. Auch abweichende Gemischkältemittelkreisläufe können verwendet werden, beispielsweise Gemischkältemittelkreisläufe mit mehreren Gemischkältemitteln oder mit Reinstoffkältemitteln wie Propan vorgekühlte Gemischkältemittelkreisläufe, wie sie aus dem Stand der Technik bekannt sind.

Das erfindungsgemäße Verfahren zur Verarbeitung eines Stickstoff und Methan enthaltenden Gasgemischs sowie weitere Ausgestaltungen desselben seien nachfolgend anhand der **Figur** näher erläutert.

Das zu verarbeitende Stickstoff und Methan enthaltende Gasgemisch 1, beispielsweise Erdgas, wird durch Wärmetausch in einem Wärmetauscher E3 gegen das Kältemittel eines Gemischkältemittelkreislaufs abgekühlt und zumindest teilweise verflüssigt. Anschließend wird dieses Gemisch 2 über ein Ventil V3 in einen Lagertank L entspannt.

Das Kältemittel, gegen das das Gasgemisch 1 durch Wärmetausch gekühlt wird, stammt aus einem Gemischkältemittelkreislauf, in dem in einem Vorlagebehälter D1 ein Gemischkältemittel 26 bereitgestellt wird. Dieses Gemischkältemittel weist die oben erläuterte Zusammensetzung auf. Das Gemischkältemittel wird über eine erste Verdichterstufe bzw. Verdichtereinheit C1.I eines Kältemittelverdichters auf einen Zwischendruck verdichtet 20 und anschließend in einem Zwischenkühler E1 abgekühlt und teilkondensiert. In einem Kältemittelabscheider D2 werden eine erste Kältemittelgasphase 21 und eine erste Kältemittelflüssigphase 23 voneinander getrennt und die erste Kältemittelgasphase 21 über eine zweite Verdichterstufe bzw. Verdichtereinheit C1.II des Kältemittelverdichters auf den Kreislaufenddruck verdichtet 22 und in einem Nachkühler E2 abgekühlt und teilkondensiert. In einem Kältemittelabscheider D3 werden eine zweite Kältemittelgasphase 29 und eine zweite Kältemittelflüssigphase 28 voneinander getrennt. Die zweite Kältemittelflüssigphase 28 wird über das Entspannungsventil V1 vor dem Kältemittelabscheider D2 in den teilkondensierten Kältemitteleinsatz 20 entspannt. Die erste Kältemittelflüssigphase 23 wird in einer Pumpe P1 auf den Kreislaufenddruck druckerhöht und ein Teilstrom davon wird zusammen mit einem ersten Teilstrom 30 der zweiten Kältemittelgasphase 29 als Kältemittel für den Wärmetausch mit dem Stickstoff und Methan enthaltenden Gasgemisch 1 im Wärmetauscher E3 verwendet. Dazu wird es zunächst im Wärmetauscher E3 unterkühlt, im Entspannungsventil V2 entspannt und durch den Wärmetauscher E3 über die Leitung 25 zurück in den Vorlagebehälter D1 geführt.

Im Lagertank L bildet sich nach der Entspannung V3 des zumindest teilweise verflüssigten Gemisches 2 und durch Wärmeeintrag von außen eine nahezu binäre Dampfphase 3, bestehend aus Methan und angereicherten Inertkomponenten, die mittels eines Verdichters C2, vorzugsweise auf einen Druck zwischen 15 bis 30 bar, verdichtet und in den Kühlern E4 und E5 abgekühlt wird. Die abgekühlte Dampfphase 4 wird anschließend in dem nachgeschalteten Sumpfaufkocher E6 der Trennkolonne T1 teilweise verflüssigt und die dabei entstehende Gasfraktion 6 wird nach Abtrennung im Abscheider D4 dem Wärmetauscher E5 zur weiteren Kondensation und Unterkühlung zugeführt. Die Kältebereitstellung im Wärmetauscher E5 erfolgt erfindungsgemäß ebenfalls durch den bereits beschriebenen Gemischkältemittelkreislauf, wobei ein Teilstrom 27 der auf den Kreislaufenddruck gepumpten ersten Kältemittelflüssigphase 23 zusammen mit einem zweiten Teilstrom 31 der zweiten Kältemittelgasphase 29 als Kältemittel für den Wärmetausch mit den abzukühlenden Verfahrensströmen verwendet wird. Dazu werden die vorgenannten, vereinigten Teilstöme 27 und 31 zunächst im Wärmetauscher E5 unterkühlt, im Entspannungsventil V11 entspannt und durch den Wärmetauscher E5 über die Leitung 32 zurück in den Vorlagebehälter D1 geführt.

Der teilweise verflüssigte Strom 4 wird im Separator D4 in eine Dampfphase 6 und eine Flüssigphase 5 getrennt, wobei die Flüssigphase aus dem Separator direkt in die Trennkolonne T1 eingespeist wird, während die Dampfphase im Wärmetauscher E5 weiter verflüssigt wird, bevor sie über das Entspannungsventile V4 ebenfalls in die Trennkolonne T1 eingespeist wird.

Sumpfflüssigkeit 8, die hauptsächlich Methan enthält, wird aus der Trennkolonne T1 entnommen und zu einem ersten Teil 8' über den Sumpfaufkocher E6 verdampft und in den Sumpf der Trennkolonne T1 zurückgeführt, zu einem zweiten Teil 10 über den Wärmetauscher E5 gekühlt und über das Entspannungsventil V6 in den Lagertank L zurückgeführt, und zu einem dritten Teil 9 über einen Unterkühler E8 gekühlt und nach Entspannung im Ventil V 7 im Kopfkondensator E7 der Trennkolonne T1 als Kühlmittel verwendet. Der dritte Teil der Sumpfflüssigkeit wird dabei in dem Kopfkondensator E7 verdampft, über Leitung 12 dem Unterkühler E8, in dem er als Kühlmittel wirkt, zugeführt und anschließend über das Entspannungsventil V9 vor die Verdichtung C2 der Dampfphase 3 zurückgeführt. Ein an Stickstoff reiches, ggf. weitere Inertkomponenten enthaltendes und an Methan armes Gas 11 wird der Trennkolonne T1 entnommen, über den Kopfkondensator E7 gekühlt und zumindest teilweise kondensiert und als Rücklauf in einen Kopfabschnitt der Stickstoff-Trennkolonne T1 zurückgeführt. Das Stickstoff-reiche Kopfgas 7 aus der Trennkolonne T1 wird über den Unterkühler E8 und den Wärmetauscher E5, in denen es jeweils als Kühlmittel wirkt, als Stickstoffproduktstrom, der einen Gehalt an Stickstoff und ggf. weiterer Inertkomponenten von wenigstens 99 mol-% aufweist, über das Entspannungsventil V10 aus dem Verfahren ausgeschleust.

Die erfindungsgemäße Verwendung des Gemischkältemittelkreislaufs für sowohl die zumindest teilweise Verflüssigung des Stickstoff und Methan enthaltenden Gasgemischs im Wärmetauscher E3 als auch die destillative Abtrennung des Stickstoffs sowie ggf. weiterer Inertkomponenten aus der in dem Lagertank gebildeten Dampfphase bzw. die dazu erfolgende zumindest teilweise Verflüssigung der Dampfphase im Wärmetauscher E5 hat den Vorteil, dass die Temperatur in den Wärmetauschern E3 und E5 mit dem Gemischkältemittelkreislauf präzise eingestellt werden kann und somit eine ökonomische Prozessführung ermöglicht wird. Durch geeignete Verfahrensbedingungen können dabei in den Wärmetauschern E3 und E5, die über den Gemischkältemittelkreislauf versorgt werden, unterschiedliche Temperaturen realisiert werden, so dass die beiden Verfahrensschritte insbesondere durch die Einstellung eines jeweils idealen Mischungsverhältnisses aus erster Kältemittelflüssigphase und zweiter Kältemittelgasphase sowie unterschiedlichen Kältemittelmengen bei der jeweils idealen Temperatur betrieben werden können, obwohl sie über den gleichen Kühlkreislauf versorgt werden.

Das erfindungsgemäße Verfahren ermöglicht zudem die Erzeugung eines Methanreichen Flüssigstromes 10, der wie beschrieben über Ventil V6 dem Lagertank L zugeführt wird.

Durch die Verwendung eines nahezu reinen Sumpfstroms 9, dessen Methangehalt typischerweise mehr als 95 mol-% beträgt, zur Erzeugung eines Rückflusses für die Trennkolonne T1 wird im Wärmetauscher E7 der druckentspannte Sumpfstrom bei nahezu konstanter Temperatur verdampf. Dadurch kann der Kopfkondensator als Wärmetauscher sitzend in einem Flüssigbad ausgeführt werden. Dies führt zu einer sehr robusten Bauweise des Wärmetauschers und zusätzlich zu stabilen Betriebsbedingungen. Ein Anreichern an schwereren Kohlenwasserstoffen im zu verdampfenden Strom im Wärmetauscher E7 kann zusätzlich durch einen Abzug einer geringen Flüssigstrommenge - vorzugsweise weniger als 5 % der Menge des Stroms 9 - aus dem oberen Teil der Trennkolonne T1 einfach verhindert werden.

## Patentansprüche

1. Verfahren zur Verarbeitung eines Stickstoff und Methan enthaltenden Gasgemischs (1),
- wobei das Gasgemisch (1) unter Verwendung eines Gemischkältemittelkreislaufs zumindest teilweise verflüssigt (E3) und in einen Lagertank (L) entspannt wird (V3),
- wobei in dem Lagertank (L) eine gegenüber dem Gasgemisch an Stickstoff abgereicherte und an Methan angereicherte Flüssigphase sowie eine gegenüber dem Gasgemisch an Stickstoff angereicherte und an Methan abgereicherte Dampfphase gebildet wird,
- wobei zumindest ein Teil der Dampfphase (3) verdichtet (C2), zumindest teilweise verflüssigt (E5) und einer Tieftemperaturrektifikation (T1) unterworfen wird,
- wobei in der Tieftemperaturrektifikation (T1) ein an Stickstoff reiche und an Methan arme Kopffraktion (7) und eine an Stickstoff arme und an Methan reiche Sumpfflüssigkeit (8) gebildet werden, und
- wobei das Verflüssigen (E3) des Stickstoff und Methan enthaltenden Gasgemischs (1) und das teilweise Verflüssigen (E5) der Dampfphase (3) unter Verwendung eines einzigen Gemischkältemittelkreislaufs erfolgen,
wobei
- ein Teilstrom (9) der aus der Tieftemperaturrektifikation (T1) abgezogenen Sumpfflüssigkeit (8) gegen ein aus der Tieftemperaturrektifikation (T1) abgezogenes Kopfgas (11) zumindest teilweise verdampft (E8) und das dabei zumindest teilkondensierte Kopfgas (11) der Tieftemperaturrektifikation (T1) als Rücklaufstrom zugeführt wird, und
- die aus der Tieftemperaturrektifikation (T1) abgezogene Kopffraktion (7) einen Stickstoff-Gehalt von wenigstens 99 mol-% aufweist, **dadurch gekennzeichnet, dass** das Verflüssigen des Stickstoff und Methan enthaltenden Gasgemischs (1) und das teilweise Verflüssigen der Dampfphase (3) in separaten Wärmetauschern (E3, E5) erfolgen.

2. Verfahren nach Anspruch 1, wobei die aus der Tieftemperaturrektifikation (T1) abgezogene Kopffraktion (7) neben Stickstoff weitere Inertkomponenten, insbesondere Wasserstoff und/oder Helium aufweist, **dadurch gekennzeichnet, dass** die Konzentration aller Inertkomponenten inklusive Stickstoff wenigstens 99 mol-% beträgt.

3. Verfahren nach einem der vorstehenden Ansprüche, **dadurch gekennzeichnet, dass** ein Teilstrom der Sumpfflüssigkeit (10) aus der Tieftemperaturrektifikation (T1) gegen die anzuwärmende Kopffraktion (7) gekühlt (E5) und in den Lagertank (L) zurückgeführt wird.

4. Verfahren nach einem der vorstehenden Ansprüche, **dadurch gekennzeichnet, dass** das zumindest teilweise Verflüssigen der Dampfphase (3) aus dem Lagertank (L) durch Anwärmung der Kopffraktion (7) aus der Tieftemperaturrektifikation (T1) unterstützt wird und wobei die dabei gebildete Dampf- und Flüssigfraktionen (4) voneinander getrennt (D4) und an unterschiedlichen Einspeisepositionen der Tieftemperaturrektifikation (T1) zugeführt werden.

5. Verfahren nach einem der vorstehenden Ansprüche, **dadurch gekennzeichnet, dass** Sumpfflüssigkeit (9) aus der Tieftemperaturrektifikation (T1) in einem Unterkühler (E8) gegen die Kopffraktion (7) aus der Tieftemperaturrektifikation (T1) gekühlt, die gekühlte Sumpfflüssigkeit in einen Kopfkondensator (E7), in dem sie als Kühlmittel wirkt, entspannt, dabei vollständig verdampft und schließlich als weiteres Kühlmittel (12) für den Unterkühler (E8) verwendet wird, wobei die verdampfte Sumpfflüssigkeit (12) nach der Verwendung als weiteres Kühlmittel für den Unterkühler (E8) gemeinsam mit der Dampfphase aus dem Lagertank (L) vor die Verdichtung (C2) zurückgeführt wird.

6. Verfahren nach einem der vorstehenden Ansprüche, wobei in dem Gemischkältemittelkreislauf ein Gemischkältemittel in einem Vorlagebehälter (D1) bereitgestellt und über eine erste Verdichtungsstufe oder Verdichtereinheit eines Kältemittelverdichters (C1.I) einem Zwischenkühler (E1) zugeführt wird, wobei das verdichtete Gemischkältemittel in dem Zwischenkühler (E1) gekühlt und einem ersten Kältemittelabscheider (D2) zugeführt wird, wobei in dem ersten Kältemittelabscheider (D2) eine erste Kältemittelgasphase und eine erste Kältemittelflüssigphase gebildet werden, wobei die erste Kältemittelgasphase einer zweiten Verdichtungsstufe oder Verdichtereinheit des Kältemittelverdichters (C1.II) zugeführt, verdichtet und nach einer Kühlung in einem Nachkühler (E2) einem zweiten Kältemittelabscheider (D3) zugeführt wird, wobei in dem zweiten Kältemittelabscheider (D3) eine zweite Kältemittelgasphase und eine zweite Kältemittelflüssigphase gebildet werden, wobei die zweite Kältemittelflüssigphase zu dem ersten Kältemittelabscheider (D2) zurückgeführt wird und wobei die erste Kältemittelflüssigphase zusammen mit der zweiten Kältemittelgasphase durch Wärmetausch unterkühlt, entspannt und als Kältemittel für den Wärmetausch mit zumindest einem Teil des Gasgemischs und zumindest einem Teil der Dampfphase verwendet wird, wobei ein Gemisch aus der ersten Kältemittelflüssigphase und der zweiten Kältemittelgasphase nach dem Wärmetausch in den Vorlagebehälter (D1) zurückgeführt wird.

7. Verfahren nach Anspruch 6, **dadurch gekennzeichnet, dass** die Zusammensetzungen und/oder Mengenströme der ersten und/oder zweiten Kältemittelgasphasen und/oder Kältemittelflüssigphasen regelbar sind.

8. Verfahren nach einem der vorstehenden Ansprüche, **dadurch gekennzeichnet, dass** das Stickstoff und Methan enthaltende Gasgemisch (1) Erdgas oder ein unter Verwendung von Erdgas gebildetes Gasgemisch ist.

9. Verfahren nach einem der vorstehenden Ansprüche, **dadurch gekennzeichnet, dass** die zumindest teilweise Verflüssigung des Gasgemischs (1) auf einem Druckniveau von 25 bis 90 bar vorgenommen wird, der Lagertank (L) auf einem Druckniveau von 1 bis 5 bar betrieben wird und/oder bei dem die Tieftemperaturrektifikation (T1) auf einem Druckniveau von 15 bis 30 bar durchgeführt wird.

10. Verfahren nach einem der vorstehenden Ansprüche, **dadurch gekennzeichnet, dass** das Gemischkältemittel zu einem Anteil von über 95 % aus Stickstoff, Methan, Ethan und/oder Ethylen, Propan, Butan und/oder Pentan sowie deren Isomeren besteht.

## Claims

1. Method for processing a gas mixture (1) containing nitrogen and methane,
- wherein the gas mixture (1), using a mixed refrigerant cycle, is at least partially liquefied (E3) and is expanded (V3) into a storage tank (L),
- wherein a liquid phase, which is depleted in nitrogen and enriched with methane relative to the gas mixture, and a vapor phase, which is enriched with nitrogen and depleted in methane relative to the gas mixture, is formed in the storage tank (L),
- wherein at least a part of the vapor phase (3) is compressed (C2), is at least partially liquefied (E5) and is subjected to low-temperature rectification (T1),
- wherein a top fraction (7), which is rich in nitrogen and low in methane, and a bottom liquid (8), which is low in nitrogen and rich in methane, is formed in the low-temperature rectification (T1), and
- wherein the liquefaction (E3) of the gas mixture (1) containing nitrogen and methane and the partial liquefaction (E5) of the vapor phase (3) are carried out using a single mixed refrigerant cycle,
- wherein
- a partial stream (9) of the bottom liquid (8) withdrawn from the low-temperature rectification (T1) is at least partially evaporated (E8) against a top gas (11) withdrawn from the low-temperature rectification (T1), and the top gas (11), which in the process is at least partially condensed, is fed to the low-temperature rectification (T1) as a reflux stream, and
- the top fraction (7) withdrawn from the low-temperature rectification (T1) has a nitrogen content of at least 99 mol%, **characterized in that** the liquefaction of the gas mixture (1) containing nitrogen and methane and the partial liquefaction of the vapor phase (3) are carried out in separate heat exchangers (E3, E5).

2. Method according to claim 1, wherein the top fraction (7) withdrawn from the low-temperature rectification (T1) comprises, in addition to nitrogen, further inert components, in particular hydrogen and/or helium, **characterized in that** the concentration of all inert components including nitrogen is at least 99 mol%.

3. Method according to either of the preceding claims, **characterized in that** a partial stream of the bottom liquid (10) from the low-temperature rectification (T1) is cooled (E5) against the top fraction (7) to be heated and is returned to the storage tank (L).

4. Method according to any of the preceding claims, **characterized in that** the at least partial liquefaction of the vapor phase (3) from the storage tank (L) is supported by heating of the top fraction (7) from the low-temperature rectification (T1), and the vapor and liquid fractions (4) formed in the process being separated (D4) from one another and being fed to the low-temperature rectification (T1) at different feed positions.

5. Method according to any of the preceding claims, **characterized in that** bottom liquid (9) from the low-temperature rectification (T1) is cooled in a subcooler (E8) against the top fraction (7) from the low-temperature rectification (T1), the cooled bottom liquid is expanded into a top condenser (E7) in which it acts as a coolant, is completely evaporated in the process and is finally used as a further coolant (12) for the subcooler (E8), the evaporated bottom liquid (12) being returned after use as a further coolant for the subcooler (E8) together with the vapor phase from the storage tank (L) before the compression (C2).

6. Method according to any of the preceding claims, wherein in the mixed refrigerant cycle, a mixed refrigerant is provided in a storage container (D1) and is fed to an intercooler (E1) via a first compression stage or compressor unit of a refrigerant compressor (C1.I), wherein the compressed mixed refrigerant is cooled in the intercooler (E1) and is fed to a first refrigerant separator (D2), wherein a first refrigerant gas phase and a first refrigerant liquid phase are formed in the first refrigerant separator (D2), wherein the first refrigerant gas phase is fed to a second compression stage or compressor unit of the refrigerant compressor (C1.1I), is compressed and, after cooling in an aftercooler (E2), is fed to a second refrigerant separator (D3), wherein a second refrigerant gas phase and a second refrigerant liquid phase are formed in the second refrigerant separator (D3), wherein the second refrigerant liquid phase is returned to the first refrigerant separator (D2), and wherein the first refrigerant liquid phase, together with the second refrigerant gas phase, is subcooled by heat exchange, is expanded and is used as refrigerant for the heat exchange with at least a part of the gas mixture and at least a part of the vapor phase, wherein a mixture of the first refrigerant liquid phase and the second refrigerant gas phase is returned to the storage container (D1) after the heat exchange.

7. Method according to claim 6, **characterized in that** the compositions and/or mass flows of the first and/or second refrigerant gas phases and/or refrigerant liquid phases can be controlled.

8. Method according to any of the preceding claims, **characterized in that** the gas mixture (1) containing nitrogen and methane is natural gas or a gas mixture formed using natural gas.

9. Method according to any of the preceding claims, **characterized in that** the at least partial liquefaction of the gas mixture (1) is carried out at a pressure level of 25 to 90 bar, the storage tank (L) is operated at a pressure level of 1 to 5 bar and/or in which the low-temperature rectification (T1) is carried out at a pressure level of 15 to 30 bar.

10. Method according to any of the preceding claims, **characterized in that** the mixed refrigerant consists, in a proportion of more than 95%, of nitrogen, methane, ethane and/or ethylene, propane, butane and/or pentane and their isomers.

## Revendications

1. Procédé pour le traitement d'un mélange gazeux (1) contenant de l'azote et du méthane,
- dans lequel le mélange gazeux (1) est au moins partiellement liquéfié (E3) en utilisant un circuit d'agent réfrigérant mixte et est détendu (V3) dans un réservoir de stockage (L),
- dans lequel une phase liquide appauvrie en azote et enrichie en méthane par rapport au mélange gazeux ainsi qu'une phase vapeur enrichie en azote et appauvrie en méthane par rapport au mélange gazeux sont formées dans le réservoir de stockage (L),
- dans lequel au moins une partie de la phase vapeur (3) est condensée (C2), au moins partiellement liquéfiée (E5) et soumise à une rectification à basse température (T1),
- dans lequel une fraction de tête (7) riche en azote et pauvre en méthane et un liquide de fond (8) pauvre en azote et riche en méthane sont formés lors de la rectification à basse température (T1), et
- dans lequel la liquéfaction (E3) du mélange gazeux (1) contenant de l'azote et du méthane et la liquéfaction partielle (E5) de la phase vapeur (3) sont effectuées en utilisant un seul circuit d'agent réfrigérant mixte,
- dans lequel
- un flux partiel (9) du liquide de fond (8) soutiré de la rectification à basse température (T1) est au moins partiellement évaporé (E8) contre un gaz de tête (11) soutiré de la rectification à basse température (T1) et le gaz de tête (11) ainsi au moins partiellement condensé est amené à la rectification à basse température (T1) en tant que reflux, et
- la fraction de tête (7) soutirée de la rectification à basse température (T1) présente une teneur en azote d'au moins 99 % en moles, **caractérisé en ce que** la liquéfaction du mélange gazeux (1) contenant de l'azote et du méthane et la liquéfaction partielle de la phase vapeur (3) sont effectuées dans des échangeurs de chaleur (E3, E5) séparés.

2. Procédé selon la revendication 1, dans lequel la fraction de tête (7) soutirée de la rectification à basse température (T1) présente, outre l'azote, d'autres composants inertes, en particulier de l'hydrogène et/ou de l'hélium, **caractérisé en ce que** la concentration de tous les composants inertes, y compris l'azote, est d'au moins 99 % en moles.

3. Procédé selon l'une des revendications précédentes,
**caractérisé en ce qu'**un flux partiel du liquide de fond (10) provenant de la rectification à basse température (T1) est refroidi (E5) contre la fraction de tête (7) à chauffer et est recyclé dans le réservoir de stockage (L).

4. Procédé selon l'une des revendications précédentes,
**caractérisé en ce que** la liquéfaction au moins partielle de la phase vapeur (3) provenant du réservoir de stockage (L) est assistée par le chauffage de la fraction de tête (7) provenant de la rectification à basse température (T1) et dans lequel les fractions vapeur et liquide (4) ainsi formées sont séparées (D4) l'une de l'autre et amenées à des positions d'alimentation différentes de la rectification à basse température (T1).

5. Procédé selon l'une des revendications précédentes,
**caractérisé en ce que** le liquide de fond (9) provenant de la rectification à basse température (T1) est refroidi dans un sous-refroidisseur (E8) contre la fraction de tête (7) provenant de la rectification à basse température (T1), le liquide de fond refroidi est détendu dans un condenseur de tête (E7) dans lequel il agit comme agent réfrigérant, est alors complètement évaporé et est finalement utilisé comme autre agent réfrigérant (12) pour le sous-refroidisseur (E8), dans lequel le liquide de fond (12) évaporé, après son utilisation comme autre agent réfrigérant pour le sous-refroidisseur (E8), est recyclé conjointement avec la phase vapeur provenant du réservoir de stockage (L) avant la compression (C2).

6. Procédé selon l'une des revendications précédentes, dans lequel, dans le circuit d'agent réfrigérant mixte, un agent réfrigérant mixte est mis à disposition dans un récipient de collecte (D1) et est amené à un refroidisseur intermédiaire (E1) par l'intermédiaire d'un premier étage de compression ou d'une première unité de compression d'un compresseur d'agent réfrigérant (C1.1), dans lequel l'agent réfrigérant mixte comprimé est refroidi dans le refroidisseur intermédiaire (E1) et amené à un premier séparateur d'agent réfrigérant (D2), dans lequel une première phase gazeuse d'agent réfrigérant et une première phase liquide d'agent réfrigérant sont formées dans le premier séparateur d'agent réfrigérant (D2), dans lequel la première phase gazeuse d'agent réfrigérant est amenée à un second étage de compression ou à une seconde unité de compression du compresseur d'agent réfrigérant (C1.II), est comprimée et, après un refroidissement dans un refroidisseur secondaire (E2), est amenée à un second séparateur d'agent réfrigérant (D3), dans lequel une seconde phase gazeuse d'agent réfrigérant et une seconde phase liquide d'agent réfrigérant sont formées dans le second séparateur d'agent réfrigérant (D3), dans lequel la seconde phase liquide d'agent réfrigérant est recyclée vers le premier séparateur d'agent réfrigérant (D2) et dans lequel la première phase liquide d'agent réfrigérant est sous-refroidie par échange de chaleur conjointement avec la seconde phase gazeuse d'agent réfrigérant, est détendue et utilisée comme agent réfrigérant pour l'échange thermique avec au moins une partie du mélange gazeux et au moins une partie de la phase vapeur, dans lequel un mélange de la première phase liquide d'agent réfrigérant et de la seconde phase gazeuse d'agent réfrigérant est recyclé dans le récipient de collecte (D1) après l'échange thermique.

7. Procédé selon la revendication 6, **caractérisé en ce que** les compositions et/ou les flux massiques des premières et/ou secondes phases gazeuses d'agent réfrigérant et/ou phases liquides d'agent réfrigérant sont réglables.

8. Procédé selon l'une des revendications précédentes,
**caractérisé en ce que** le mélange gazeux (1) contenant de l'azote et du méthane est du gaz naturel ou un mélange gazeux formé en utilisant du gaz naturel.

9. Procédé selon l'une des revendications précédentes,
**caractérisé en ce que** la liquéfaction au moins partielle du mélange gazeux (1) est effectuée à un niveau de pression allant de 25 à 90 bar, le réservoir de stockage (L) fonctionne à un niveau de pression allant de 1 à 5 bar et/ou dans lequel la rectification à basse température (T1) est réalisée à un niveau de pression allant de 15 à 30 bar.

10. Procédé selon l'une des revendications précédentes,
**caractérisé en ce que** l'agent réfrigérant mixte est constitué à une proportion de plus de 95 % d'azote, de méthane, d'éthane et/ou d'éthylène, de propane, de butane et/ou de pentane ainsi que de leurs isomères.
